# EUROPÄISCHE PATENTSCHRIFT

(11) **EP 3 717 131 B1**
(45) Veröffentlichungstag und Bekanntmachung des Hinweises auf die Patenterteilung: **08.09.2021**
(21) Anmeldenummer: 20700333.6
(22) Anmeldetag: 03.01.2020
(51) Int. Cl.: B03B 4/00, B03B 4/02, B03B 11/00, B03B 13/00

(54) **LUFTSETZMASCHINE MIT EINER DRUCKMESSEINRICHTUNG**
AIR JIG HAVING A PRESSURE-MEASURING DEVICE
CRIBLEUR PNEUMATIQUE DOTÉ D'UN DISPOSITIF DE MESURE DE PRESSION

(30) Priorität: 25.01.2019 DE 102019101908
(43) Veröffentlichungstag der Anmeldung: 07.10.2020
(73) Patentinhaber: ALLMINERAL AUFBEREITUNGSTECHNIK GMBH & CO. KG, 40549 Düsseldorf (DE)
(72) Erfinder: ÖZDEMIR, Hakan, 77815 Bühl (DE)
(74) Vertreter: Feucker, Max Martin
(86) Internationale Anmeldenummer: PCT/EP2020/050069
(87) Internationale Veröffentlichungsnummer: WO 2020/151931

(56) Entgegenhaltungen:
- EP-A2- 0 517 022
- DE-A1- 2 143 817
- US-A- 5 087 351
- US-A- 5 943 231
- US-A1- 2016 354 789

## Beschreibung

Die vorliegende Erfindung betrifft eine Luftsetzmaschine zur trockenen Aufbereitung von Rohstoffen, insbesondere von Kohle, mit wenigstens einer Materialaufgabe-Einrichtung, mit wenigstens einem mit Öffnungen versehenen Setzgutträger, mit einem unter dem Setzgutträger angeordneten Lufttrichter, mittels welchem dem Setzgutträger ein Luftstrom als Arbeitsluft zuführbar ist, die sich aus einem den Setzgutträger konstant durchströmenden Teilstrom und einem darüber gelagerten, den Setzgutträger pulsierend durchströmenden Teilstrom zusammensetzt, so dass das auf den Setzgutträger aufgegebene Material von der Arbeitsluft durchströmbar ist und in eine als Setzbett wirkende Schwergutschicht und eine darauf liegende Leichtgutschicht schichtbar ist, sowie mit einer Austragsvorrichtung für das während des Setzprozesses auf dem Setzgutträger geschichtete Schwergut und Leichtgut. Die Erfindung betrifft auch ein Verfahren zum Betreiben einer Luftsetzmaschine, bei dem Leichtgut und Schwergut umfassendes Material auf wenigstens einen mit Öffnungen versehenen Setzgutträger aufgegeben wird und bei dem das auf dem Setzgutträger aufgegebene Material mit einem Luftstrom als Arbeitsluft durchströmt wird, die sich aus einem konstanten Teilstrom und einem darüber gelagerten pulsierenden Teilstrom zusammensetzt, wodurch das aufgegebene Material in eine als Setzbett wirkende Schwergutschicht und eine darauf liegende Leichtgutschicht geschichtet wird und bei dem das geschichtete Schwergut und Leichtgut ausgetragen wird.

Eine Luftsetzmaschine und ein Verfahren zum Betreiben einer solchen Luftsetzmaschine ist jeweils aus EP 2 558 215 B1 und US 2016/0354785 A1 bekannt. Die Austragsrate des geschichteten Schwerguts aus der Luftsetzmaschine wird dabei über ein in dem Austragsschacht für das Schwergut angeordnetes Zellenrad eingestellt. Zur Steuerung beziehungsweise Regelung des Zellenrades wird darüber hinaus die Setzbettdichte am Ende des Setzgutträgers zwischen dem Einlass in den Schwergutschacht und dem darüber angeordneten Leichtgutüberlauf mittels Gammastrahlung bestimmt. Die Gammastrahlenquelle und der Detektor für die durch das Setzbett geschwächte Gammastrahlung sind dabei auf gegenüberliegenden Seiten des Setzgutträgers angeordnet, so dass das Setzbett in seiner Breite von der Gammastrahlung durchstrahlt wird. Nachteilig an der Verwendung einer solchen auf Gammastrahlung basierenden Messvorrichtung zur Bestimmung der Setzbettdichte ist die erforderliche behördliche Genehmigung zum Betreiben der Messvorrichtung, die hohen Anschaffungskosten sowie die erforderliche Schulung des Bedienpersonals, welches zudem noch einer Strahlenbelastung ausgesetzt sein kann. Hinzu kommt, dass mit der Gammastrahlung nur die Setzbettdichte eines Setzbettes bis zu einer Breite von etwa 1,2m zuverlässig bestimmt werden kann.

Aus EP 0 517 022 A1 ist ein luftunterstützter Trenner bekannt, bei dem der Luftdruck geregelt wird.

Aufgabe der vorliegenden Erfindung ist es daher, die mit Bezug zum Stand der Technik geschilderten Nachteile zu beseitigen und insbesondere eine Luftsetzmaschine und ein Verfahren zum Betreiben der Luftsetzmaschine anzugeben, mit denen der apparative Aufwand reduziert werden kann und mit denen auch ein Setzgutträger mit höherer Breite verwendet werden kann.

Gelöst wird die Aufgabe durch eine Luftsetzmaschine und ein Verfahren mit den Merkmalen des jeweiligen unabhängigen Anspruchs. Vorteilhafte Weiterbildungen der Luftsetzmaschine und des Verfahrens sind in den abhängigen Ansprüchen und in der Beschreibung offenbart, wobei einzelne Merkmale der vorteilhaften Weiterbildungen in technisch sinnvoller Weise beliebig miteinander kombinierbar sind. Hierbei sind insbesondere die mit Bezug zum Verfahren offenbarten Merkmale und Vorteile auf die Luftsetzmaschine anwendbar und umgekehrt.

Gelöst wird die Aufgabe insbesondere durch eine Luftsetzmaschine mit den eingangs genannten Merkmalen, bei der stromauf (also im Wesentlichen unterhalb) des Setzgutträgers eine Druckmesseinrichtung zur Bestimmung der Druckdifferenz zwischen dem Druck im Lufttrichter und der Umgebung angeordnet ist. Mit einer solchen Druckmesseinrichtung ist der (Arbeitsluft-) Druck unterhalb des Setzgutträgers bestimmbar/messbar, so dass in Abhängigkeit des bestimmten/gemessenen Drucks das Aufgeben und/oder bevorzugt das Austragen eingestellt und bevorzugt geregelt werden kann. Der Druck kann an jeder Stelle zwischen Gebläse und Setzbett ermittelt werden. Demnach kann also die Druckmesseinrichtung in Strömungsrichtung des Luftstroms stromauf des Setzgutträgers an einer geeigneten Stelle angeordnet sein.

Der Erfindung liegt die Erkenntnis zugrunde, dass mit höher werdender Schwergutschicht der Gegendruck im Lufttrichter steigt und somit auch die gemessene Druckdifferenz in einer Kammer unterhalb des Setzgutträgers steigt, wobei der Druckverlauf in Abhängigkeit der Höhe der Schwergutschicht dem Verlauf der Dichtemessung in Abhängigkeit der Höhe der Schwergutschicht entspricht, so dass auf eine Messvorrichtung zur Bestimmung der Dichte des Setzbetts am Ende des Setzgutträgers zur Bestimmung der Höhe der Schwergutschicht verzichtet werden kann. Somit kann aber nicht nur auf die Gammastrahlenquelle verzichtet werden, sondern es können auch Setzgutträger mit einer höheren Breite verwendet werden, so dass der Durchsatz der Luftsetzmaschine erhöht werden kann. Die Breite des mindestens einen Setzgutträgers ist daher bevorzugt mindestens 2m [Meter], bevorzugt mindestens 3m oder sogar mindestens 4m.

Die Materialaufgabe-Einrichtung umfasst mindestens einen Aufgabetrichter, wobei ein Aufgabeschacht von dem Aufgabetrichter zu einem oberen Anfang des insbesondere geneigt angeordneten Setzgutträgers führt. Mit der Materialaufgabe-Einrichtung wird das Material insbesondere über die gesamte Breite des Setzgutträgers aufgegeben. Bevorzugt ist eine Aufgabestellvorrichtung, wie beispielsweise eine Zellenradschleuse, in dem Aufgabeschacht angeordnet, mit der die Menge des auf den Setzgutträger aufgegebenen Materials eingestellt werden kann.

Der Setzgutträger ist insbesondere von seinem der Materialaufgabe-Einrichtung zugeordneten Anfang zu dem der Austragsvorrichtung zugeordneten Ende geneigt angeordnet. Der Setzgutträger kann mittels eines zugeordneten Antriebs in Vibration versetzt werden. Der Antrieb kann beispielsweise ein Unwuchtmotor sein, der den Setzgutträger in Schwingungen versetzt.

An den Lufttrichter ist insbesondere eine Einrichtung zur Erzeugung der Arbeitsluft angeschlossen, wobei die Einrichtung ein Gebläse und/oder ein Ventil umfasst. Das Ventil ist dabei insbesondere so eingerichtet, dass die von einem Mitteldruckventilator als Gebläse erzeugte Prozessluft in eine zwei Pulsationen und einen konstanten Luftstrom umfassende Arbeitsluft umgewandelt wird. Im Betrieb wird das auf den Setzgutträger aufgegebene Material von der den Setzgutträger durchströmenden Arbeitsluft für einige Millisekunden angehoben. Bei dem folgenden Setzprozess werden Partikel mit hoher Dichte unten auf dem Setzgutträger angereichert, wohingegen Partikel mit geringerer Dichte (Kohle) die obere (Leichtgut-)Schicht bilden.

Die am Ende des Setzgutträgers angeordnete Austragsvorrichtung weist insbesondere einen Austragsschacht für das Schwergut auf, wobei in diesem Schwergutaustragsschacht eine beispielsweise als Zellenrad ausgebildete Austragsstellvorrichtung angeordnet ist, mit dem die Austragsrate des Schwergutes eingestellt werden kann. Oberhalb des Schwergutaustragsschachts am Ende des Setzgutträgers ist ein Leichtgutüberlauf ausgebildet, über welchen das Leichtgut von dem Setzgutträger ausgetragen wird. Durch den Leichtgutüberlauf ist auch eine maximale Höhe des Setzbettes auf dem Setzgutträger vorgegeben und somit bekannt.

Die Luftsetzmaschine umfasst bevorzugt eine Steuereinheit, mit der der über die Austragsstellvorrichtung und/oder über die Aufgabestellvorrichtung beeinflussbare Materialdurchsatz einstellbar sein. Die gemessene Druckdifferenz wird also zur Regelung mit einem geschlossenen Rückkopplungskreis (Englisch: Closed Loop) oder Steuerung ohne geschlossenen Rückkopplungskreis (Englisch: Open Loop) des Materialdurchsatzes verwendet.

So kann beispielsweise vorgesehen sein, dass eine Austragsleistung einer Austragsstellvorrichtung der Austragsvorrichtung für das Schwergut in Abhängigkeit des gemessenen Druckes beziehungsweise der gemessenen Druckdifferenz eingestellt, insbesondere geregelt (mit geschlossenem Rückkopplungskreis) wird.

Zudem könnte auch die Förderleistung beziehungsweise der Durchsatz einer Aufgabestellvorrichtung der Materialaufgabe-Einrichtung in Abhängigkeit der gemessenen Druckdifferenz beziehungsweise des gemessenen Druckes eingestellt (beispielsweise gesteuert oder geregelt) werden.

Es kann auch vorgesehen sein, dass die Druckmesseinrichtung zur Bestimmung eines idealen Betriebspunktes des Luftstromes, also zur Kalibrierung verwendet wird, indem der Luftstrom bei vollständig gefülltem Setzgutträger zwischen einem minimalen Luftstrom und einem maximalen (insbesondere konstanten) Luftstrom geändert wird und der dabei gemessene Druck zur Einstellung eines Betriebspunktes der Arbeitsluft herangezogen wird. Bei einer solchen Kalibrierung steigt zunächst der gemessene Druck mit zunehmendem Luftstrom an, bis das Setzbett einen Lockerungs- beziehungsweise Fluidisationspunkt erreicht, bei dem der gemessene Druck schlagartig abfällt. Ab dem Lockerungspunkt bleibt der gemessene Druck mit steigendem Luftstrom nahezu konstant, bis die Leistung so hoch ist, dass die pneumatische Förderung in Kraft tritt. Der so gemessene Druckverlauf kann zur Einstellung des idealen Betriebspunktes herangezogen werden.

Die Erfindung sowie das technische Umfeld werden im Folgenden mit Bezug zu dem in der Figur schematisch dargestellten Ausführungsbeispiel beispielhaft erläutert.

Die in der Figur dargestellte Luftsetzmaschine umfasst eine Materialaufgabe-Einrichtung 1, mit einer als Zellenrad ausgebildeten Aufgabestellvorrichtung 10, über welche das in die Materialaufgabe-Einrichtung eingegebene Material zu einem Setzgutträger 2 aufgegeben wird. Der Setzgutträger 2 ist geneigt angeordnet und weist mehrere Öffnungen auf, so dass der Setzgutträger 2 von einer Arbeitsluft 4 von unten durchströmt werden kann. Die Arbeitsluft wird mittels eines Gebläses 11 und eines dem Gebläse 11 nachgelagerten Ventils 12 in den Lufttrichter 3 eingebracht. Die über einen unterhalb des Setzgutträgers 2 angeordneten Lufttrichter 3 zugeführte Arbeitsluft setzt sich dabei aus einem konstanten Teilstrom und einem überlagerten, pulsierenden Teilstrom zusammen. Im Betrieb führt diese Arbeitsluft dazu, dass das Material auf dem Setzgutträger 2 in eine untere Schwergutschicht 5 und eine obere Leichtgutschicht 6 geschichtet wird.

Am Ende des Setzgutträgers 2 ist eine Austragsvorrichtung 7 angeordnet, die einen Schwergutschacht 14, sowie einen am Ende des Setzgutträgers 2 oberhalb des Schwergutschachtes 14 angeordneten Leichtgutüberlauf 13 aufweist. In dem Schwergutschacht 14 ist ein als Zellenrad ausgebildete Austragsstellvorrichtung 9 angeordnet, mit dem die Austragsrate des Schwergutes eingestellt werden kann.

Es ist nun vorgesehen, dass unterhalb des Setzgutträgers 2 innerhalb des Lufttrichters 3 eine Druckmesseinrichtung 8 ausgebildet ist, mit der der Druck unterhalb des Setzgutträgers 2 bestimmbar ist. Es hat sich herausgestellt, dass der gemessene Druck proportional zur Höhe der Schwergutschicht 5 ansteigt, so dass über den gemessenen Druck die Höhe der Schwergutschicht 5 bestimmbar ist, so dass dieser Wert im Rahmen einer Regelung auch zur Einstellung der Austragsstellvorrichtung 9 verwendet werden kann.

### Bezugszeichenliste

- 1: Materialaufgabe-Einrichtung
- 2: Setzgutträger
- 3: Lufttrichter
- 4: Arbeitsluft
- 5: Schwergutschicht
- 6: Leichtgutschicht
- 7: Austragsvorrichtung
- 8: Druckmesseinrichtung
- 9: Austragsstellvorrichtung
- 10: Aufgabestellvorrichtung
- 11: Gebläse
- 12: Ventil
- 13: Leichtgutüberlauf
- 14: Schwergutschacht

## Patentansprüche

1. Luftsetzmaschine zur trockenen Aufbereitung von Rohstoffen, insbesondere von Kohle,
- mit wenigstens einer Materialaufgabe-Einrichtung (1),
- mit wenigstens einem mit Öffnungen versehenen Setzgutträger (2),
- mit einem unter dem Setzgutträger (2) angeordneten Lufttrichter (3), mittels welchem dem Setzgutträger ein Luftstrom als Arbeitsluft (4) zuführbar ist, die sich aus einem konstanten Teilstrom und einem darüber gelagerten pulsierenden Teilstrom zusammensetzt, so dass das auf den Setzgutträger (2) aufgegebene Material von der Arbeitsluft (4) durchströmbar ist und in eine als Setzbett wirkende Schwergutschicht (5) und eine darauf liegende Leichtgutschicht (6) schichtbar ist, sowie
- mit einer Austragsvorrichtung (7) für das während des Setzprozesses auf dem Setzgutträger (2) geschichtete Schwergut und Leichtgut,
**dadurch gekennzeichnet, dass**
stromauf des Setzgutträgers (2) eine Druckmesseinrichtung (8) zur Bestimmung der Druckdifferenz zwischen dem Druck im Lufttrichter (3) und der Umgebung angeordnet ist und dass eine Steuereinheit zum Einstellen des Materialdurchsatzes vorgesehen ist, wobei die gemessene Druckdifferenz zur Einstellung des Materialdurchsatzes verwendet wird.

2. Luftsetzmaschine nach Anspruch 1, wobei die Austragsvorrichtung (7) eine Austragsstellvorrichtung (9) für das Schwergut aufweist und die Austragsstellvorrichtung (9) in Abhängigkeit der gemessenen Druckdifferenz eingestellt wird.

3. Luftsetzmaschine nach einem der vorhergehenden Ansprüche, wobei die Materialaufgabe-Einrichtung (1) eine Aufgabestellvorrichtung (10) aufweist und die Aufgabestellvorrichtung (10) in Abhängigkeit der gemessenen Druckdifferenz eingestellt wird.

4. Luftsetzmaschine nach einem der vorhergehenden Ansprüche, wobei an den Lufttrichter ein Gebläse (11) und/oder ein Ventil (12) zur Einstellung des Luftstroms angeschlossen ist, wobei das Gebläse (11) und/oder das Ventil (12) in Abhängigkeit der gemessenen Druckdifferenz eingestellt wird,

5. Luftsetzmaschine nach einem der vorhergehenden Ansprüche, wobei der Setzgutträger (2) mittels eines zugeordneten Antriebes in Vibration versetzbar ist.

6. Verfahren zum Betreiben einer Luftsetzmaschine, insbesondere nach einem der vorhergehenden Ansprüche, umfassend zumindest die folgenden Schritte:
- Aufgeben von Leichtgut und Schwergut umfassendes Material auf wenigstens einen mit Öffnungen versehenen Setzgutträger (2),
- Durchströmen des auf den Setzgutträger (2) aufgegebenen Materials mit einem Luftstrom als Arbeitsluft (4), die sich aus einem konstanten Teilstrom und einem darüber gelagerten pulsierenden Teilstrom zusammensetzt, wodurch das aufgegebenen Material in eine als Setzbett wirkende Schwergutschicht (5) und eine darauf liegende Leichtgutschicht (6) geschichtet wird,
- Austragen des geschichteten Schwerguts und des geschichteten Leichtguts,
**dadurch gekennzeichnet, dass**
stromauf des Setzgutträgers (2) ein Druck bestimmt wird und dass in Abhängigkeit des bestimmten Drucks das Aufgeben und/oder das Austragen eingestellt wird.

7. Verfahren nach Anspruch 6, wobei eine Austragsstellvorrichtung (9) für das Schwergut in Abhängigkeit des gemessenen Drucks eingestellt wird.

8. Verfahren nach einem der Ansprüche 6 oder 7, wobei eine Aufgabestellvorrichtung (10) in Abhängigkeit des gemessenen Drucks eingestellt wird.

9. Verfahren nach einem der Ansprüche 6 bis 8, wobei ein Gebläse (11) und/oder ein Ventil (12) in Abhängigkeit des gemessenen Drucks eingestellt wird.

10. Verfahren nach einem der Ansprüche 6 bis 9, wobei der gemessene Druck zur Kalibrierung des Luftstroms verwendet wird, indem der Luftstrom bei vollständig gefülltem Setzgutträger (2) zwischen einem minimalen Luftstrom und einem maximalen Luftstrom geändert wird und der dabei gemessene Druck zur Einstellung eines Betriebspunktes der Arbeitsluft herangezogen wird.

## Claims

1. An air jigging machine for the dry processing of raw materials, particularly coal, comprising
- at least one material feeding device (1),
- at least one jigging material carrier (2) that is provided with openings,
- an air funnel (3) that is arranged underneath the jigging material carrier (2) and by means of which an air flow can be fed to the jigging material carrier as working air (4), which is composed of a constant partial flow and a superimposed pulsating partial flow, such that the working air (4) can flow through the material fed onto the jigging material carrier (2) and said material can be stratified into a heavy material layer (5) acting as a jig bed and a light material layer (6) lying thereon, as well as
- a discharge device (7) for the heavy material and light material stratified on the jigging material carrier (2) during the jigging process,
**characterized in that**
a pressure measuring device (8) for determining the pressure differential between the pressure in the air funnel (3) and the surroundings is arranged upstream to the jigging material carrier (2), and **in that** a control unit for adjusting the material throughput is provided, wherein the measured pressure differential is used for adjusting the material throughput.

2. The air jigging machine according to claim 1, wherein the discharge device (7) has a discharge adjusting device (9) for the heavy material and the discharge adjusting device (9) is adjusted in dependence on the measured pressure differential.

3. The air jigging machine according to one of the preceding claims,
wherein the material feeding device (1) has an infeed adjusting device (10) and the infeed adjusting device (10) is adjusted in dependence on the measured pressure differential.

4. The air jigging machine according to one of the preceding claims,
wherein a fan (11) and/or a valve (12) for adjusting the air flow is connected to the air funnel, and wherein the fan (11) and/or the valve (12) is adjusted in dependence on the measured pressure differential.

5. The air jigging machine according to one of the preceding claims,
wherein the jigging material carrier (2) can be subjected to vibrations by means of an associated drive.

6. A method for operating an air jigging machine, particularly according to one of the preceding claims, comprising at least the following steps:
- feeding material comprising light material and heavy material onto at least one jigging material carrier (2) that is provided with openings,
- causing an air flow to flow through the material fed onto the jigging material carrier (2) as working air (4), which is composed of a constant partial flow and a superimposed pulsating partial flow, such that the supplied material is stratified into a heavy material layer (5) acting as a jig bed and a light material layer (6) lying thereon, and
- discharging the stratified heavy material and the stratified light material,
**characterized in that**
a pressure is determined upstream to the jigging material carrier (2), and **in that** the infeed and/or the discharge is adjusted in dependence on the determined pressure.

7. The method according to claim 6, wherein a discharge adjusting device (9) for the heavy material is adjusted in dependence on the measured pressure.

8. The method according to one of claims 6 or 7, wherein an infeed adjusting device (10) is adjusted in dependence on the measured pressure.

9. The method according to one of claims 6 to 8, wherein a fan (11) and/or a valve (12) is adjusted in dependence on the measured pressure.

10. The method according to one of claims 6 to 9, wherein the measured pressure is used for calibrating the air flow in that the air flow is changed between a minimal air flow and a maximal air flow while the jigging material carrier (2) is completely filled and the thusly measured pressure is used for adjusting an operating point of the working air.

## Revendications

1. Crible-laveur à air comprimé pour le traitement à sec de matières premières, en particulier de charbon,
- comprenant au moins un dispositif de distribution de matière (1),
- comprenant au moins un support de marchandise à cribler (2) doté d'ouvertures,
- comprenant un diffuseur venturi (3) disposé sous le support de marchandise à cribler (2) au moyen duquel un flux d'air en tant qu'air de travail (4) peut être amené au support de marchandise à cribler qui se compose d'un courant partiel constant et d'un courant partiel pulsatoire disposé dessus, de façon à ce que de la matière distribuée sur le support de marchandise à cribler (2) puisse être traversée par l'air de travail (4) et soit visible en une couche de marchandise lourde (5) agissant comme lit de crible et une couche de marchandise légère (6) reposant dessus, ainsi
- qu'un dispositif de déversement (7) pour la marchandise lourde et la marchandise légère mise en couches sur le support de marchandise à cribler (2) pendant l'opération de criblage,
**caractérisé en ce qu'**
un dispositif de mesure de pression (8) est disposé en amont du support de marchandise à cribler (2), pour déterminer la différence de pression entre la pression dans le diffuseur venturi (3) et l'environnement et qu'une unité de commande pour régler le débit de matière est prévue, dans lequel la différence de pression mesurée est employée pour régler le débit de matière.

2. Crible-laveur à air comprimé selon la revendication 1, dans lequel le dispositif de déversement (7) présente un dispositif de réglage de déversement (9) pour la marchandise lourde et le dispositif de réglage de déversement (9) est réglé en fonction de la différence de pression mesurée.

3. Crible-laveur à air comprimé selon l'une des revendications précédentes, dans lequel le dispositif de distribution de matière (1) présente un dispositif de réglage de distribution (10) et le dispositif de réglage de distribution (10) est réglé en fonction de la différence de pression mesurée.

4. Crible-laveur à air comprimé selon l'une des revendications précédentes, dans lequel une soufflante (11) et/ou une soupape (12) est raccordée au diffuseur venturi pour régler le flux d'air, dans lequel la soufflante (11) et/ou la soupape (12) est réglée en fonction de la différence de pression mesurée.

5. Crible-laveur à air comprimé selon l'une des revendications précédentes, dans lequel le support de marchandise à cribler (2) peut être mis en vibration au moyen d'un entraînement dédié.

6. Procédé pour entraîner un crible-laveur à air comprimé, en particulier selon l'une des revendications précédentes, comprenant au moins les étapes suivantes :
- distribution d'une matière comprenant de la marchandise légère et de la marchandise lourde sur au moins un support de marchandise à cribler (2) doté d'ouvertures,
- traversée de la matière distribuée sur le support de marchandise à cribler (2) par un flux d'air en tant qu'air de travail (4) qui se compose d'un flux partiel constant et d'un flux partiel pulsatoire disposé dessus, ce par quoi la matière distribuée est mise en une couche de marchandise lourde (5) agissant en tant que lit de crible et une couche de marchandise légère (6) reposant dessus,
- déversement de la marchandise lourde mise en couche et de la marchandise légère mise en couche,
**caractérisé en ce qu'**
une pression est déterminée en amont du support de marchandise à cribler (2) et que la distribution et/ou le déversement est réglé(e) en fonction de la pression définie.

7. Procédé selon la revendication 6, dans lequel un dispositif de réglage de déversement (9) pour la marchandise lourde est réglé en fonction de la pression mesurée.

8. Procédé selon l'une des revendications 6 ou 7, dans lequel un dispositif de réglage de distribution (10) est réglé en fonction de la pression mesurée.

9. Procédé selon l'une des revendications 6 à 8, dans lequel une soufflante (11) et/ou une soupape (12) est réglée en fonction de la pression mesurée.

10. Procédé selon l'une des revendications 6 à 9, dans lequel la pression mesurée est employée pour calibrer le flux d'air, en ce que le flux d'air est modifié entre un flux d'air minimal et un flux d'air maximal, le support de marchandise à cribler (2) étant totalement rempli, et la pression ainsi mesurée est prise pour régler un point de fonctionnement de l'air de travail.
